# EUROPÄISCHE PATENTSCHRIFT

(11) **EP 0 180 041 B1**
(45) Veröffentlichungstag und Bekanntmachung des Hinweises auf die Patenterteilung: **02.03.1988**
(21) Anmeldenummer: 85112285.3
(22) Anmeldetag: 27.09.1985
(51) Int. Cl.: B65D 71/00

(54) **Einstückiger Zuschnitt aus faltbarem Material für eine teilbare Steige**
A one piece-blank of pliable material for forming a divisible tray
Flan unitaire en matériau pliable pour former un casier divisible

(30) Priorität: 02.11.1984 DE 8432049 U
(43) Veröffentlichungstag der Anmeldung: 07.05.1986
(73) Patentinhaber: Badische Karton- und Pappenfabrik Zweigwerk der Herzberger Papierfabrik Ludwig Osthushenrich GmbH & Co KG, 76593 Gernsbach (DE)
(72) Erfinder: Bandel, Arnold, D-7562 Gernsbach 5 (DE)
(74) Vertreter: Gramm, Werner, Prof., Dipl.-Ing.

(56) Entgegenhaltungen:
- EP-A- 0 131 066
- CH-A- 548 909
- FR-A- 2 112 304
- FR-A- 2 198 457
- GB-A- 2 145 695

## Beschreibung

Die Erfindung betrifft einen einstückigen Zuschnitt aus faltbarem Material für eine teilbare Steige, bestehend aus einem Boden, an den sich jeweils gegenüberliegende Stirn- und Seitenwandungen angelenkt sind, von denen die Seitenwandungen an ihrem dem Boden abgewandten Längsrand je eine mit Ausnehmungen zur lagesicheren Aufnahme von Behältern o. dergl. versehene Lochplatte tragen, deren Breite etwa der halben Bodenbreite entspricht, und die in ihrem der Seitenwandung abgewandten Längsrandbereich um 90° umfaltbare Deckelstützlaschen aufweist, während mittig in den Stirnwandungen je ein Aufreißstreifen vorgesehen ist, die miteinander sowie mit einer mittig durch den Boden verlaufenden Querschnittsschwächung fluchten.

Eine derartige Ausführungsform läßt sich der deutschen Patentschrift 22 42 371 entnehmen. Hier sind die Deckelstützlaschen über rechtwinklig abgebogene Falze mit dem Schachtelboden verklebt, der fluchtend mit den Deckelstützlaschen eine Querschnittsschwächung in Form einer Perforation aufweist, die in die genannten Aufreißstreifen in den Stirnwandungen der Steige übergeht. Die Deckelstützlaschen der einen Lochplatte greifen in Ausstanzungen der anderen Lochplatte, so daß eine Art Verzahnung entsteht. Die Deckelstützlaschen der einen Lochplatte sind mit dem Schachtelboden auf gegenüberliegenden Seiten über Falze verklebt, die über eine Querschnittsschwächung miteinander verbunden sind. Dabei ist der Falz der einen Reihe der Deckelstützlaschen jeweils auf den Falz der anderen Deckelstützlaschen geklebt, wobei diese anderen Deckelstützlaschen in Form eines durchgehenden Stützsteges ausgebildet sind.

Diese vorbekannte Steige ist in Form einer Aufrichteschachtel mit Vier-Ecken-Klebung ausgebildet, wobei die Seitenwandungen in ihrem stirnseitigen Bereich jeweils Stapelstützen bilden. Die Stirnwände haben eine größere Höhe als die Seitenwände.

Der Erfindung liegt die Aufgabe zugrunde, die Teilbarkeit sowie die Steifigkeit dieser vorbekannten Steige zu verbessern.

Diese Aufgabe wird gemäß der Erfindung dadurch gelöst, daß die Aufreißstreifen in einen die genannte Querschnittschwächung bildenden Bodenlängsschlitz übergehen, aus dem zwei in entgegengesetzte Richtungen um jeweils 90° aufbiegbare Befestigungsstreifen für die Deckelstützlaschen, deren Höhe etwa der der Seitenwandungen entspricht, ausgestanzt sind.

Dabei ist es zweckmäßig, wenn sich die Aufreißstreifen mit einem Abschnitt bis in den Boden hinein erstrecken.

Zur Erhöhung der Stabilität ist es vorteilhaft, wenn an den stirnseitigen Rändern jeder Lochplatte je eine Klebelasche angelenkt ist, und daß die Stirn- und Seitenwandungen gleiche Höhe aufweisen. Ebenfalls zur Erhöhung der Stabilität ist es vorteilhaft, wenn aus dem Boden Bodenstützlaschen ausgestanzt sind, die um eine Biegelinie um 90° faltbar sind, und deren Höhe etwa der der Stirn- bzw. Seitenwandungen entspricht, wobei das der Biegelinie gegenüberliegende Ende jeder Bodenstützlasche eine Auflagerfläche für die Lochplatte sowie einen sich darüber hinaus erstreckenden hakenförmigen Abschnitt aufweist, für den in der Lochplatte ein Arretierungsschlitz vorgesehen ist.

Eine aus einem erfindungsgemäßen Zuschnitt hergestellte Steige weist vorzugsweise folgende Merkmale auf :
a) Jeder nach oben umgebogene Befestigungsstreifen ist mit den unteren Enden der Deckelstützlaschen der darüberliegenden Lochplatte verklebt ;
b) die Lochplatten überlappen sich im mittleren Längsbereich und liegen hier lose aufeinander;
c) die an den stirnseitigen Rändern der Lochplatten angelenkten Klebelaschen übergreifen die Stirnwandungen und sind mit deren Außenseite verklebt.

Dabei ist es zweckmäßig, wenn jeder hakenförmige Abschnitt einer Bodenstützlasche mit einem abgerundeten Kopf durch den trapezförmig ausgebildeten Arretierungsschlitz in der Lochplatte hindurchragt, gegen dessen kürzere Parallelseite anliegt und mit einer Rückhalterung auf der Lochplatte aufliegt. Diese Bodenstützlaschen stehen vorzugsweise rechtwinklig zu den Deckelstütziaschen bzw. den Befestigungsstreifen.

Anordnung und Ausbildung der Bodenstützla- ,schen sowie der an den Lochplatten hängenden Klebelaschen sind bereits durch das deutsche Gebrauchsmuster 83 19 571 bekanntgeworden.

Ebenfalls zur Erhöhung der Stabilität ist es vorteilhaft, wenn die unteren Enden der Deckelstützlaschen jeweils gegen die dem Bodenlängsschlitz abgewandte Seite des zugeordneten Befestigungsstreifens geklebt sind. Hierdurch stützen sich die Deckelstützlaschen immer auf dem Boden der Steige ab. Diese Verbindung wird auch beim Teilen der Steige nicht beeinträchtigt.

Die Breite der Lochplatten ist vorzugsweise etwas größer als die halbe Bodenbreite, so daß sich die beiden Lochplatten im mittleren Längsbereich etwas überlappen. Dabei ist es vorteilhaft, wenn in diesem Überlappungsbereich der freie Längsrand der unteren Lochplatte an den Deckelstützlaschen der oberen Lochplatte anliegt, da dadurch eine weitere Erhöhung der Festigkeit erzielt wird. Wird dieser Überlappungsbereich etwas schmaler ausgebildet als der Bodenlängsschlitz, sind die beiden sich jeweils gegenüberliegenden Deckelstützlaschen nach oben etwas gegeneinander geneigt, so daß sich auch insoweit eine hohe Stabilität ergibt.

Der Aufreißstreifen liegt vorzugsweise jeweils unmittelbar zwischen zwei Klebelaschen, wobei die Lochplatten im Bereich des Aufreißstreifens jeweils eine Eingriffsöffnung bilden können. Dadurch wird die Handhabbarkeit erleichtert, wobei beim Aufreißen der Aufreißstreifen ein versehentliches Einreißen der Stirnwandungen verhindert wird.

Bei der erfindungsgemäßen Steige ist die Teilbarkeit so ausgebildet, daß nach der Teilung jede Steigenhälfte ihre Standfestigkeit beibehält, so daß sich durch die Teilung zwei kompakte Steigen ergeben. Die Teilung der Steige ist sehr leicht durchzuführen, da die Aufreißstreifen nur sehr kurz ausgebildet werden können. Dennoch weist die Steige aufgrund ihrer Konstruktion eine außerordentlich starke Verwindungssteifigkeit auf und wird damit auch extremen Belastungen gerecht. Im Boden der Steige können übliche Durchtrittsöffnungen vorgesehen sein, die ein maschinelles Aufrichten der Steige auf den am Markt befindlichen Aufrichtemaschinen ermöglicht.

In der Zeichnung ist eine als Beispiel dienende Ausführungsform der Erfindung dargestellt. Es zeigen :
Figur 1 in Draufsicht einen Stanzzuschnitt für eine Steige und.
Figur 2 in schaubildlicher Darstellung eine aus dem Stanzzuschnitt gemäß Figur 1 hergestellte Steige.

Der Stanzzuschnitt umfaßt einen Boden 1, an den sich jeweils gegenüberliegende Stirnwandungen 2 und Seitenwandungen 3 gleicher Höhe angelenkt sind. An dem dem Boden 1 abgewandten Längsrand 4 jeder Seitenwandung 3 ist jeweils eine Lochplatte 5 angelenkt, die Ausnehmungen 6 zur lagesicheren Aufnahme von Behältern o. dergl. aufweist und deren Breite geringfügig größer ist als die halbe Bodenbreite.

In dem dargestellten Ausführungsbeispiel sind in jeder Lochplatte 5 zehn Ausnehmungen 6 vorgesehen, wobei aus den drei mittleren, am freien Randbereich liegenden Ausnehmungen 6 jeweils eine Deckelstützlasche 7 ausgestanzt ist, die um eine parallel zum freien Längsrand 8 der Lochplatte 5 und in geringem Abstand hiervon angeordnete Biegelinien 9 um 90° umbiegbar ist. Die Höhe jeder Deckelstützlasche 7 entspricht etwa der der Stirn- bzw. Seitenwandung 2, 3.

In den beiden Stirnwandungen 2 ist mittig jeweils ein Aufreißstreifen 10 vorgesehen, der sich mit einem kurzen Abschnitt 10a bis in den Boden 1 hinein erstreckt, wo der Bodenabschnitt 10a dann in einen Bodenlängsschlitz 11 übergeht. Aus diesem Bodenlängsschlitz 11 sind zwei in entgegengesetzte Richtungen um jeweils 90° aufbiegbare Befestigungsstreifen 12 für die Deckelstützlaschen 7 ausgestanzt. Der Bodenlängsschlitz 11 ist schmaler ausgebildet als die Aufreißstreifen 10, so daß sich deren Bodenabschnitte 10a keilförmig in Richtung auf den Bodenlängsschlitz 11 verjüngen.

An den stirnseitigen Rändern 13 jeder Lochplatte 5 ist je eine Klebelasche 14 angelenkt. Aus dem Boden 1 sind Bodenstützlaschen 15 ausgestanzt, die um eine Biegelinie 16 um 90° faltbar sind, und deren Höhe etwa der der Stirn- bzw. Seitenwandungen 2, 3 entspricht. Das der Biegelinie 1.6 gegenüberliegende Ende jeder Bodenstützlasche 15 weist eine Auflagerfläche 17 für die Lochplatte 5 sowie einen sich darüber hinaus erstreckenden hakenförmigen Abschnitt 18 auf, für den in der Lochplatte 5 ein Arretierungsschlitz 19 vorgesehen ist, der angenähert die Form eines Trapezes aufweist.

Die Seitenwandungen 3 bilden in ihrem stirnseitigen Bereich Stapelstützen 20, wie insbesondere Figur 2 erkennen läßt. Bei der hier dargestellten fertig geklebten Steige sind die unteren Enden der Deckelstützlaschen 7 jeder Lochplatte 5 jeweils gegen die dem Bodenlängsschlitz 11 abgewandte Seite des nach oben umgebogenen, unterhalb der zugeordneten Lochplatte 5 liegenden Befestigungsstreifens 12 geklebt. Die an den stirnseitigen Rändern 13 der Lochplatten 5 angelenkten Klebelaschen 14 übergreifen die Stirnwandungen 12 und sind mit deren Außenseite verklebt. Die beiden Lochplatten 5 überlappen sich im mittleren Längsbereich und liegen hier lose aufeinander, wobei der freie Längsrand der unteren Lochplatte 5 an den Deckelstützlaschen 7 der anderen Lochplatte 5 anliegt. Dieser Überlappungsbereich 21 der beiden Lochplatten 5 ist etwas schmaler als der Bodenlängsschlitz 11, so daß die beiden sich jeweils gegenüberliegenden Deckelstützlaschen 7 nach oben etwas gegeneinander geneigt sind und so die Form eines stumpfen Keiles bilden.

Jeder hakenförmige Abschnitt 18 einer Bodenstützlasche 15 ragt mit einem abgerundeten Kopf. 22 durch den trapezförmig ausgebildeten Arretierungsschlitz 19 in der Lochplatte 5 hindurch, liegt gegen dessen kürzere Parallelseite an und liegt mit einer Rückhalterung 23 auf der Lochplatte 5 auf. Dabei sind in jeder Bodenhälfte zwei Bodenstützlaschen 15 vorgesehen, die jeweils rechtwinklig zu den Deckelstützlaschen 7 bzw. den Befestigungsstreifen 12 stehen.

Der Aufreißstreifen 10 liegt jeweils unmittelbar zwischen zwei Klebelaschen 14, wobei die Lochplatten 5 im Bereich des Aufreißstreifens 10 jeweils eine Eingriffsöffnung 24 bilden.

## Patentansprüche

1. Einstückiger Zuschnitt aus faltbarem Material für eine teilbare Steige, bestehend aus einem Boden (1 an den sich jeweils gegenüberliegende Stirn- und Seitenwandungen (2, 3) angelenkt sind, von denen die Seitenwandungen (3) an ihrem dem Boden (1) abgewandten Längsrand (4) je eine mit Ausnehmungen (6) zur lagesicheren Aufnahme von Behältern o. dergl. versehene Lochplatte (5) tragen, deren Breite etwa der halben Bodenbreite entspricht, und die in ihrem der Seitenwandung (3) abgewandten Längsrandbereich um 90° umfaltbare Deckelstützlaschen (7) aufweist, während mittig in den Stirnwandungen (2) je ein Aufreißstreifen (10) vorgesehen ist, die miteinander sowie mit einer mittig durch den Boden (1) verlaufenden Querschnittsschwächung fluchten, dadurch gekennzeichnet, daß die Aufreißstreifen (10) in einen die genannte Querschnittsschwächung bildenden Bodenlängsschlitz (11) übergehen, aus dem zwei in entgegengesetzte Richtungen um jeweils 90° aufbiegbare Befestigungsstreifen (12) für die Deckelstützlaschen (7), deren Höhe etwa der der Seitenwandungen (3) entspricht, ausgestanzt sind.

2. Zuschnitt nach Anspruch 1, dadurch gekennzeichnet, daß sich die Aufreißstreifen (10) mit einem Abschnitt (10a) bis in den Boden (1) hinein erstrecken.

3. Zuschnitt nach Anspruch 2, dadurch gekennzeichnet, daß sich der Bodenabschnitt (10a) jedes Aufreißstreifens (10) zu dem schmaler ausgebildeten Bodenlängsschlitz (11) hin verjüngt.

4. Zuschnitt nach Anspruch 1, 2 oder 3, dadurch gekennzeichnet, daß die Deckelstützlaschen (7) jeweils aus einer am freien Randbereich vorgesehenen Ausnehmung (6) gestanzt sind.

5. Zuschnitt nach einem der vorhergehenden Ansprüche, dadurch gekennzeichnet, daß an den stirnseitigen Rändern (13) jeder Lochplatte (5) je eine Kiebeiasche (14) angelenkt ist, und daß die Stirn- und Seitenwandungen (2, 3) gleiche Höhe aufweisen.

6. Zuschnitt nach einem der vorhergehenden Ansprüche, dadurch gekennzeichnet, daß aus dem Boden (1) Bodenstützlaschen (15) ausgestanzt sind, die um eine Biegelinie (16) um 90° faltbar sind, und deren Höhe etwa der der Stirn- bzw. Seitenwandungen (2, 3) entspricht, wobei das der Biegelinie (16) gegenüberliegende Ende jeder Bodenstützlasche (15) eine Auflagerfläche (17) für die Lochplatte (5) sowie einen sich darüber hinaus erstreckenden hakenförmigen Abschnitt (18) aufweist, für den in der Lochplatte (5) ein Arretierungsschlitz (19) vorgesehen ist.

7. Zuschnitt nach einem der vorhergehenden Ansprüche, dadurch gekennzeichnet, daß die Seitehwandungen (3) in ihrem stirnseitigen Bereich Stapelstützen (20) bilden.

8. Zuschnitt nach einem der vorhergehenden Ansprüche, dadurch gekennzeichnet, daß die Breite jeder Lochplatte (5) geringfügig größer ist als die halbe Bodenbreite.

9. Steige, hergestellt aus einem Zuschnitt nach einem der vorhergehenden Ansprüche, gekennzeichnet durch folgende Merkmale :
a) Jeder nach oben umgebogene Befestigungsstreifen (12) ist mit den unteren Enden der Deckelstützlaschen (7) der darüberliegenden Lochplatte (5) verklebt ;
b) die Lochplatten (5) überlappen sich im mittleren Längsbereich (21) und liegen hier lose aufeinander ;
c) die an den stirnseitigen Rändern (13) der Lochplatten (5) angelenkten Klebelaschen (14) übergreifen die Stirnwandungen (2) und sind mit deren Außenseite verklebt.

10. Steige nach Anspruch 9, dadurch gekennzeichnet, daß jeder hakenförmige Abschnitt (18) einer Bodenstützlasche (15) mit einem abgerundeten Kopf (22) durch den trapezförmig ausgebildeten Arretierungsschlitz (19) in der Lochplatte (5) hindurchragt, gegen dessen kürzere Parallelseite anliegt und mit einer Rückhalterung (23) auf der Lochplatte (5) aufliegt.

11. Steige nach Anspruch 9 oder 10, dadurch gekennzeichnet, daß die Bodenstützlaschen (15) rechtwinklig zu den Deckelstützlaschen (7) bzw. den Befestigungsstreifen (12) stehen.

12. Steige nach Anspruch 9, 10 oder 11, dadurch gekennzeichnet, daß die unteren Enden der Deckelstützlaschen (7) jeweils gegen die dem Bodenlängsschlitz (11) abgewandte Seite des zugeordneten Befestigungsstreifens (12) geklebt sind.

13. Steige nach einem der Ansprüche 9 bis 12, dadurch gekennzeichnet, daß im Überlappungsbereich (21) der freie Längsrand der unteren Lochplatte (5) an den Deckelstützlaschen (7) der oberen Lochplatte (5) anliegt.

14. Steige nach Anspruch 13, dadurch gekennzeichnet, daß der Überlappungsbereich (21) etwas schmaler ist als der Bodenlängsschlitz (11).

15. Steige nach einem der Ansprüche 9 bis 14, dadurch gekennzeichnet, daß der Aufreißstreifen (10) jeweils unmittelbar zwischen zwei Klebelaschen (14) liegt.

16. Steige nach einem der Ansprüche 9 bis 15, dadurch gekennzeichnet, daß die Lochplatten (5) im Bereich des Aufreißstreifens (10) jeweils eine Eingriffsöffnung (24) bilden.

## Claims

1. One-piece blank of foldable material for a dividable tray, comprising a bottom (1) with hingedly connected end walls and side walls (2, 3) on respectively opposing sides, each of said side walls (3) carry on their longitudinal edge (4) facing away from the bottom (1) an apertured top wall (5) with apertures (6) for safely receiving containers or the like, said top wall (5) is of a width corresponding to approximately half the width of the bottom and comprises in the area of its longitudinal edge facing away from the side wall (3) lid-support flaps (7) foldable about at 90°, whilst a tear strip (10) is provided centrally in each end wall (2), both tear strips (10) being in alignment with each other and with a cross-sectional weakening extending along the center line of the bottom (1), characterized in that said tear strips (10) change over into a bottom longitudinal slot (11) forming said cross-sectional weakening, two fastening strips (12) for said lid-support flaps (7) are struck out of said longitudinal slot (11) and are upwardly bendable over at 90° in opposite directions, the height of said lid-support flaps (7) approximately corresponds to that of the side walls (3).

2. Blank according to claim 1, characterized in that the tear strips (10) extend into the bottom (1) via a bottom section (10a).

3. Blank according to claim 2, characterized in that the bottom section (10a) of each tear strip (10) tapers in the direction of the narrower bottom longitudinal slot (11).

4. Blank according to claim 1, 2 or 3, characterized in that each of the lid-support flaps (7) is struck out of an aperture (6) located in the area of the free edge.

5. Blank according to one of the preceding claims, characterized in that an adhesive flap (14) is hingedly connected to each end edge (13) of each apertured top wall (5), and in that the end walls and side walls (2, 3) are of the same height.

6. Blank according to one of the preceding claims, characterized in that bottom-support flaps (15) are struck out of the bottom (1) and are foldable about an angle of 90° along a bending line (16), the height of said flaps (15) approximately corresponds to the height of the end walls or side walls (2, 3), whereby the end of each bottom-support flap (15) opposite the bending line (16) has a supporting surface (17) for the apertured top wall (5) and a hookshaped section (18) extending beyond it, for which a locking slot (19) is provided in the apertured top wall (5).

7. Blank according to one of the preceding claims, characterized in that the side walls (3) form stacking supports (20) in their end area.

8. Blank according to one of the preceding claims, characterized in that the width of each apertured top wall (5) is slightly larger than half the bottom width.

9. Tray produced from a blank according to one of the preceding claims, characterized by the following features :
a) Each of the upwardly bent fastening strips (12) is glued to the lower end of the lid-support flaps (7) of the apertured top wall (5) above it; b) the apertured top walls (5) overlap each other in the central longitudinal area (21) lying loosely on top of each other ;
c) the adhesive flaps (14) hingedly connected to the end edges (13) of the apertured top walls (5) overlap the end walls (2) and are glued to their outside.

10. Tray according to claim 9, characterized in that each hookshaped section (18) of a bottom-support flap (15) extends with a rounded head (22) through the trapezoidally shaped locking slot (19) in the apertured top wall (5), abutting against the shorter parallel side of the same and resting with a backstay (23) on the apertured top wall (5).

11. Tray according to claim 9 or 10, characterized in that the bottom-support flaps (15) are positioned at right angles to the lid-support flaps (7) and the fastening strips (12), respectively.

12. Tray according to claim 9, 10 or 11, characterized in that the lower ends of the lid-support flaps (7) are glued to that side of the associated fastening strip (12) which faces away from the bottom longitudinal slot (11).

13. Tray according to one of claims 9 to 12, characterized in that in the overlapping area (21) the free longitudinal edge of the lower apertured top wall (5) abuts the lid-support flaps (7) of the upper apertured top wall (5).

14. Tray according to claim 13, characterized in that the overlapping area (21) is somewhat narrower than the bottom longitudinal slot (11).

15. Tray according to one of claims 9 to 14, characterized in that each tearing strip (10) lies directly between two adhesive flaps (14).

16. Tray according to one of claims 9 to 15, characterized in that the apertured top walls (5) form an engaging opening (24) in the area of each tear strip (10).

## Revendications

1. Découpe pour réaliser un plateau divisible, faite d'une seule pièce en matériau pliable, consistant en un fond (1) auquel sont articulées des parois frontales et latérales (2, 3) qui se font respectivement face, chaque paroi latérale (3) portant à son bord longitudinal (4) opposé au fond (1) une plaque perforée (5) qui présente des évidements (6) pour recevoir de manière stable des récipients ou analogues, a une largeur correspondant sensiblement à la demi-largeur du fond, et présente dans la région de son bord longitudi- rial opposé à la paroi latérale (3) des languettes supports de couvercle (7) repliables à 90°, tandis que dans chaque paroi frontale (2) et au milieu de celle-ci est prévue une patte de déchirage (10), ces pattes étant alignées l'une avec l'autre ainsi qu'avec un affaiblissement de section traversant le fond (1) en son milieu, caractérisée en ce que les pattes de déchirage (10) se raccordent à une entaille longitudinale (11) du fond qui forme l'affaiblissement de section précité et à partir de laquelle sont découpées deux bandes de fixation (12) pouvant être dressées par pliage à 90° chacune dans des directions opposées, et destinées aux languettes de support de couvercle dont la hauteur correspond à celle des parois latérales (3).

2. Découpe conforme à la revendication 1, caractérisée en ce que les pattes de déchirage (10) s'étendent par une partie (10a) jusque dans le fond (1).

3. Découpe conforme à la revendication 2, caractérisée en ce que la partie de fond (10a) de chaque patte de déchirage (10) se rétrécit vers la fente longitudinale (11) du fond, qui est plus étroite.

4. Découpe conforme à l'une des revendications 1 à 3, caractérisée en ce que chaque languette (7) de support de couvercle est découpée dans un évidement (6)-prévu dans la région du bord libre.

5. Découpe conforme à l'une des revendications précédentes, caractérisée en ce qu'une languette de collage (14) est articulée à chaque bord frontal (13) de chaque plaque perforée (5) et en ce que les parois frontales et latérales (2, 3) présentent des hauteurs identiques.

6. Découpe conforme à l'une des revendications précédentes, caractérisée en ce que des languettes (15) de support de fond sont découpées dans le fond (1), ces languettes étant pliables à 90° autour d'une ligne de pliage (16) et leur hauteur correspondant sensiblement à celles des parois frontales et latérales (2, 3), tandis que chaque languette (15) de support de fond présente à son extrémité opposée à la ligne de pliage (16) une surface d'appui (17) pour la plaque perforée (5) ainsi qu'une partie (18) en forme de crochet qui s'étend au-delà de cette surface d'appui vers le haut et pour laquelle est prévue dans la plaque perforée une entaille de verrouillage (19).

7. Découpe conforme à l'une des revendications -précédentes, caractérisée en ce que les parois latérales (3) forment des appuis d'empilage (20) dans leur région frontale.

8. Découpe conforme à l'une des revendications précédentes, caractérisée en ce que la largeur de chaque plaque perforée (5) est légèrement supérieure à la demi-largeur du fond.

9. Plateau réalisé à partir d'une découpe conforme à l'une des revendications précédentes, caractérisé en ce que :
a) chaque bande de fixation (12) pliée vers le haut est collée aux extrémités inférieures des languettes de support de couvercle (7) de la plaque perforée (5) qui lui est superposée,
b) les plaques perforées (5) se chevauchent dans la région longitudinale médiane (21) et y reposent librement l'une sur l'autre,
c) les languettes de collage (14) articulées aux bords frontaux (13) des plaques perforées (5) viennent coiffer les parois frontales (2) et sont collées contre la face extérieure de celles-ci.

10. Plateau conforme à la revendication 9, caractérisé en ce que chaque partie (18), en forme de crochet, d'une languette support de fond (15) fait saillie par une tête arrondie (22) à travers l'entaille de verrouillage (19) en forme de trapèze de la plaque perforée (5), s'appuie contre le côté parallèle le plus court de ladite entaille et repose sur la plaque perforée (5) par un cran antirecul (23).

11. Plateau conforme à l'une des revendications 9 ou 10, caractérisé en ce que les languettes de support de fond (15) se dressent perpendiculairement respectivement aux languettes de support de couvercle (7) et aux bandes de fixation (12).

12. Plateau conforme à l'une des revendications 9 à 11, caractérisé en ce que l'extrémité inférieure de chaque languette de support de couvercle (7) est collée contre la bande de fixation correspondante (12), du côté de celle-ci qui est opposé à la fente longitudinale du fond (11).

13. Plateau conforme à l'une des revendications 9 à 12, caractérisé en ce que le bord longitudinal libre de la plaque perforée inférieure (5) repose contre les languettes de support de couvercle (7) de la plaque perforée supérieure (5) dans la région de chevauchement (21).

14. Plateau conforme à la revendication 13, caractérisé en ce que la région de chevauchement (21) est légèrement plus étroite que la fente longitudinale (11) du fond.

15. Plateau conforme à l'une des revendications 9 à 14, caractérisé en ce que chaque patte de déchirage (10) se trouve immédiatement entre deux languettes de collage (14).

16. Plateau conforme à l'une des revendications 9 à 15, caractérisé en ce que les plaques perforées (5) forment une ouverture de préhension (24) au voisinage de chaque languette de déchirage (10).
